# EUROPÄISCHE PATENTSCHRIFT

(11) **EP 1 894 165 B1**
(45) Veröffentlichungstag und Bekanntmachung des Hinweises auf die Patenterteilung: **04.05.2011**
(21) Anmeldenummer: 06723149.8
(22) Anmeldetag: 01.03.2006
(51) Int. Cl.: G07C 9/00, G06K 19/07

(54) **VERFAHREN ZUR GEWÄHRUNG DES ZUTRITTS ZU EINER ZONE MIT EINER KARTE**
METHOD FOR PROVIDING ACCESS TO A ZONE BY MEANS OF A CARD
PROCEDE DESTINE A DONNER ACCES A UNE ZONE AU MOYEN D'UNE CARTE

(30) Priorität: 22.06.2005 EP 05013418; 07.12.2005 EP 05026691
(43) Veröffentlichungstag der Anmeldung: 05.03.2008
(62) Teilanmeldung aus: 08013756.5
(73) Patentinhaber: Siemens Schweiz AG, 8047 Zürich (CH)
(72) Erfinder: BRÄNDLI, Willi, CH-8962 Bergdietikon (CH); BURRO, Gino, CH-8051 Zürich (CH); KYM, Peter, CH-4313 Möhlin (CH); LAUPER, Alfred, CH-8047 Zürich (CH); RÜEGSEGGER, Stefan, CH-8409 Winterthur (CH); SPRICH, Olaf, CH-8914 Aeugst (CH)
(74) Vertreter: Kley, Hansjörg
(86) Internationale Anmeldenummer: PCT/EP2006/001849
(87) Internationale Veröffentlichungsnummer: WO 2006/136212

(56) Entgegenhaltungen:
- EP-A- 0 575 013
- EP-A- 0 766 215
- EP-B- 1 210 693
- WO-A-02/063552
- WO-A-03/017207
- US-A- 5 245 346
- US-B1- 6 839 035
- "NEDAP N.V. introduces the Combi-Booster RFID tag for vehicles and drivers" INTERNET PAGE, [Online] Juli 2000 (2000-07), XP002353236 Internet Gefunden im Internet: URL:http://transpondernews.com/presre56.ht ml> [gefunden am 2005-11-08]

## Beschreibung

Die vorliegende Erfindung betrifft ein Verfahren zur Gewährung des Zutritts zu einer Zone mit einer Karte gemäss dem Oberbegriff des Patentanspruches 1.

In dieser Schrift werden unter dem Begriff «elektronische Karte» generell elektronische Ausweiskarten subsummiert, die auch unter den Begriffen wie SmartCard, Chipkarte, elektronisches Billett, Proximity Cards, Vincinity Cards, Mitarbeiter-Badges und weiteren bekannt sind. Proximity Cards und Vincinity Cards sind gemäss ISO standardisiert, dies ist in ISO 14443'[1] und ISO 15693 [2] festgelegt.

Die in der Liste der verwendeten Abkürzungen und Akronyme aufgeführten Begriffe und Definitionen sind im Sinne eines Glossars integraler Bestandteil dieser Schrift. Daher werden nicht alle Akronyme und Begriffe speziell eingeführt. Anstelle einer deutschen Nichtfachsprache werden darüber für einzelne Einheiten die gängigen englischen Ausdrücke wie z.B. «Timer» verwendet bzw. im Anhang teilweise auch zweisprachig aufgeführt. Ebenso sind teilweise die mit einem Bauelement realisierte Funktionen mit dem gleichen Bezugszeichen wie das Bauelement verstehen.

Proximity Cards PICC können Daten zu einer Leseeinheit PCD im Bereich von etwa 1 bis 10 cm übertragen. Daher ist für die Gewährung des Zutritts zu einer Zone eine Person gezwungen, die Karte in die Nähe der Leseeinheit PCD zu bringen. Dies ist insbesondere bei der Zufahrt zu einer Garage nachteilig, da dazu das Fenster des Fahrzeugs geöffnet werden muss. Dabei besteht insbesondere die Gefahr, dass die Karte bei dieser Manipulation auf den Boden fällt.

Zur Lösung dieses Problems sind sogenannte «Combi-Booster» bekannt, beispielsweise von der Firma Nedap [3], [9]. Ein «Booster» ist ein elektronisches tragbares Gerät (=elektronische Hülle), in das eine Proximity Card eingeschoben ist. Ein Kennzeichen, meistens ein personenbezogenes nachstehend «personifiziertes» Kennzeichen genannt, wird von der Proximity Card über die Funkschnittstelle in die Hülle transferiert. Diese Hülle sendet diese empfangene Identität auf einer anderen Frequenz, z.B. auf dem ISM-Band von 2.45 GHz an eine ortsfeste Empfangseinheit. Das empfangene Kennzeichen wird in einem Hintergrundsystem ausgewertet und bei Übereinstimmung wird ein Freigabesignal zur Gewährung des Zugangs erzeugt. Die Hülle kann dabei ebenfalls ein weiteres Kennzeichen enthalten, so dass der Zugang nur mit der betreffenden Hülle und der Karte möglich ist. Im Sinne dieser Schrift wird unter Hülle ein tragbares, elektronisches Gerät verstanden, das eine elektronische Karte aufnehmen kann und mit Mitteln versehen ist zur Kommunikation mit der Karte und einer externen Sende-/Empfangseinheit.

Ein solches System ist auch für eine Zugangskontrolle wünschenswert, bei der eine Person eine solche Hülle mit einer eingesteckten elektronischen Karte trägt. Die vorgenannte Lösung für Parkanlagenzufahrt ist aus folgenden Gründen nicht befriedigend:
- Die Autonomie ist beschränkt bzw. muss durch eine Installation in einem Fahrzeug mit drahtgebundener Energiezuführung betrieben werden.
- Die Reichweite ist höchstens statisch einstellbar. Dies führt automatisch zu einer Erfassung, sobald eine solche Hülle in die Nähe eines Durchgangsbereiches kommt. Dabei ist unter Nähe ein Abstand in der Grössenordnung von 10m bis 50m zu verstehen.
- Bedingt durch die grosse, nicht dynamisch einstellbare Reichweite ergibt sich in der Nähe einer Durchgangszone eine Kommunikation mit einer Vielzahl von solchen Hüllen. Dazu sind per se Antikollisionsalgorithmen zu implementieren und der Durchsatz von Daten nimmt ab. Dieses Problem kann partiell dadurch gelöst werden, in dem der Benutzer mit einem auf der Hülle vorhandenen Betätigungselement eine Aktivierung vornehmen kann.

Der vorliegenden Erfindung liegt die Aufgabe zugrunde, ein Verfahren zur Gewährung des Zutritts zu einer Zone mit einer elektronischen Karte zu schaffen, das einerseits die vorstehenden Nachteile überwindet und darüber hinaus erlaubt:
- sichere Funktion auch bei einer Vielzahl von Hüllen mit eingesteckten Karten vor einer Durchgangszone;
- einsetzbar für verschiedene Typen von elektronischen Karten;
- einfache Implementierung einer gesicherten Übertragung, z.B. auch mit Public Key Infrastructure PKI;
- Einfache Wiederverwendung von bestehenden Zugangseinheiten;
- einfache Handhabung durch den Benutzer und somit eine Komfortsteigerung, z.B. durch einen sogenannten «Handsfree» - Zugang.

Diese Aufgabe wird für das Verfahren durch die im Patentanspruch 1 angegebenen Merkmale gelöst.

Durch, die erfindungsgemässen Verfahrensschritte gemäss dem Patentanspruch 1,
erfolgt eine Aktivierung der elektronischen Hülle nur bei Bedarf und somit ist der Energieverbrauch minimiert bzw. eine hohe Autonomie gewährleistet. Durch die gezielte Aktivierung durch das elektromagnetische Feld werden nur die Karten in einem bestimmten Abstand vor der Durchgangszone aktiviert, so dass die Kommunikation mit wesentlich geringeren Kollisionen erfolgt und damit sicherer wird. Die bidirektionale Kommunikation erlaubt den Austausch von Schlüsseln, so dass eine Kryptologie auf die klassische Art implementiert werden kann.

Die bidirektionale Kommunikation ist ferner durch die vorgängige Aktivierung der Hülle ebenfalls mit über die Zeit gesehen einem geringen Energieverbrauch verbunden, da ein Polling von der Hülle aus oder eine Empfangsbereitschaft auf sogenannte von der Zugangseinheit ausgesandte Broadcastmeldungen entfällt. Die bidirektionale Kommunikation kann gemäss dem Inhalt von EP 1 210 693 B1 [4] in einem Zeitraster intermittierend ausgestaltet sein.

In abhängigen Ansprüchen sind vorteilhafte Ausführungsformen der vorliegenden Erfindung angegeben.

Zur weiteren Erhöhung der Autonomie kann vorgesehen sein, dass die Hülle nur bei eingeschobener Karte eine bidirektionale Kommunikation mit der Zugangseinheit vornehmen kann. Dadurch kann darüber hinaus sichergestellt sein, dass eine Erfassung nur dann stattfindet, wenn der Benutzer dies wirklich will im Sinne einer aktiven Willenshandlung und nicht etwa durch zufälliges Vorbeigehen an einer Durchgangszone. Diese Willenshandlung manifestiert sich z.B. durch Drücken eines definierten Bedienelementes auf der Hülle.

Die Hülle kann ein Display zur Anzeige von über die bidirektionale Kommunikation übermittelten Informationen aufweisen. Am Display können somit je nach Anwendung und Verwendung beispielsweise angezeigt werden:
- Gespeicherte Berechtigungen,
- konfiguriertes Benutzerprofil,
- frühere Transaktionen und Erfassungen,
- Restsaldo einer auf der Karte implementierten Cashfunktion.

Mit wenigstens einem auf der Hülle angeordneten Bedienelement, z.B. Druckknopf oder Tasten auf der Hülle können Konfigurationen vorgenommen und das Display gesteuert werden. Die Bedienelemente können zusätzlich gegen Fehlmanipulationen bei zufälligem Drücken geschützt werden. Dieser Schutz kann softwaremässig oder mechanisch realisiert werden. Ebenso kann mit den Bedienelementen eine aktive Willenshandlung für den Zugang zu einer Zone durch den Benutzer vorgenommen werden.

Durch die bidirektionale Kommunikation zwischen Hülle und Zugangseinheit ist es möglich, dass mit einem in der Zugangseinheit befindlichen konventionellen Kartenleser die abgesetzte Karte in der Zugangs einheit emuliert wird. Dadurch können einerseits bestehende Zugangseinheiten weiter verwendet werden und andererseits braucht die Schnittstelle zwischen Zugangseinheit und dem Managementsystem nicht offengelegt zu werden.

Die Erfindung wird nachfolgend anhand der Zeichnung beispielsweise näher erläutert. Dabei zeigen:
- Figur 1: Räumliche Anordnung der verschieden funktionalen Einheiten an einer Durchgangszone;
- Figur 2: Blockschaltbild einer Hülle und einer zugeordneten Zugangseinheit in einer ersten Ausführungsform;
- Figur 3: Blockschaltbild einer Hülle und einer zugeordneten Zugangseinheit in einer zweiten Ausführungsform;
- Figur 4: Blockschaltbild einer Hülle und einer zugeordneten Zugangseinheit in einer dritten Ausführungsform mit einer Public Key Infrastruktur;
- Figur 5: Detaillierteres Blockschaltbild einer elektroni- schen Hülle mit einem Kartenempfangsmodul;
- Figur 6: Konstruktive Ausgestaltung der elektronischen Hülle in verschiedenen perspektivischen Ansichten;
- Figur 7: Lösung der Ankopplung einer Legic-Card gemäss dem Stand der Technik;
- Figur 8: Ankopplung einer Legic-Card gemäss einer bevor- zugten Ausführungsform.

Einen Überblick über die prinzipielle Funktion des erfindungsgemässen Verfahrens wird nachfolgend anhand der Figur 1 gegeben. Detaillierte Angaben zu den einzelnen Einheiten und ihrer Funktion erfolgen mit den weiteren Figuren 2 bis 6.

Figur 1 zeigt die räumliche Anordnung der verschiedenen funktionalen Einheiten an einer Durchgangszone 50, die durch je zwei Durchlass-Säulen 51 gebildet wird. Eine solche Säule enthält eine weitere Sendeeinheit 40, die ein elektromagnetisches Feld 42 im sogenannten Nahbereich aussendet, vorzugsweise ist eine «tiefe» Frequenz im ISM-Band von z.B. 6.78 MHz vorgesehen. Für die Gewährung des Zugangs wird die von einer Person getragene elektronische Hülle 20 bei Annäherung an die Durchgangszone 50 aktiv geschaltet. Dadurch wird eine bidirektionale Kommunikation 25 auf einer «höheren» Frequenz im Band von vorzugsweise 868 MHz initiiert. In die Hülle 20 ist eine Karte 1 eingesteckt. Mit der vorgenannten bidirektionalen Kommunikation 25 wird ein Kennzeichen von der Hülle 20 zu einer Zugangseinheit 30 übermittelt. Das meist personifizierte Kennzeichen ist dabei vorgängig von der Karte 1 in der Hülle 20 drahtlos übermittelt worden. Von der Zugangseinheit 30 wird dieses Kennzeichen über eine Schnittstelleneinheit 61 einem Managementsystem 60 zugeführt, in dem dieses Kennzeichen ausgewertet wird. Bei Übereinstimmung mit einem gespeicherten Kennzeichen wird ein Freigabesignal generiert, das einer bei den Säulen 51 angeordneten realen oder virtuellen Schranke zugeführt wird. Diese in der Figur 1 nicht dargestellte Schranke wird durch dieses Freigabesignal geöffnet und ermöglicht somit den Eintritt in eine geschützte Zone. Als virtuelle Schranke kann auch ein Lichtsignal vorgesehen sein. Zur Kontrolle des tatsächlichen Passierens kann eine Lichtschranke 41 vorgesehen werden. Die in Figur 1 gezeigte oder eine weitere Lichtschranke oder eine Annäherungsschaltung können die Sendeeinheit 40 aktivieren. Auf diese Weise ist zusätzlich gesichert, dass nur solche Hüllen die bidirektionale Kommunikation 25 mit der Zugangseinheit 30 aufnehmen, die vorgängig aktiviert wurden.

Für die Erläuterung der Wirkungsweise des Aktiv-Schaltens mit einer tiefen Frequenz der Hülle 20 und der anschliessend erfolgenden bidirektionalen Kommunikation wird auf die Schrift EP 1 210 693 B1 [4] verwiesen, insbesondere auf eine energiesparende intermittierende bidirektionale Kommunikation 25 auf der höheren Frequenz. Das Aktivschalten der Hülle, gegebenenfalls mit verschiedenen Stufen durch das von der Sendeeinheit 40 ausgesandte elektromagnetische Feld ist der Schrift WO 03/017207 [5]zu entnehmen.

Die konstruktive Ausgestaltung der Hülle 20 ist in verschiedenen perspektivischen Ansichten in Figur 6 gezeigt. Die Hülle 20 ist vorzugsweise mit einem üblichen Clip 26 versehen, so dass diese Hülle auf die gleiche Weise wie eine in einer Schutzhülle getragene Karte benutzt, d.h. sichtbar an einem Kleidungsstück getragen werden kann. Je nach Ausführungsart kann dabei die Karte 1 vollständig oder nur teilweise durch die Öffnung 27 in die Hülle 1 eingesteckt werden. Des Weiteren ist es möglich, dass die eingesteckte Karte 1 auf der einen Seite partiell oder vollständig sichtbar ist. Dabei ist nicht erforderlich, dass die sichtbare Seite noch ein durchsichtiges Element der Hülle 20 aufweist. An dieser Stelle wird nochmals darauf hingewiesen, dass die Übertragung gemäss den gängigen Standards von der Karte 1 in die Hülle 20 über eine Funkverbindung erfolgt, für Proximity Cards z.B. auf einer Frequenz von 13.56 MHz gemäss ISO/IEC 14443-2 [2]. Die Hülle 20 hat neben der Kommunikationsfunktion gemäss der vorliegenden Erfindung für den Benutzer auch eine Schutzfunktion für die Karte 1 wie auch eine Aufbewahrungsfunktion für die Karte 1. Beispielsweise kann ein Velofahrer mit einer eine Karte 1 enthaltenden Hülle 20 dadurch den Zugang zu einer Zone erlangen, ohne dass hiefür eine Benutzerinteraktion an der Hülle 20 erforderlich ist. Der Velofahrer führt dabei diese Hülle 20 einfach in seinem Rucksack mit.

Figur 2 zeigt ein vereinfachtes Blockschaltbild einer elektronischen Hülle 20 und einer zugeordneten Zugangseinheit 30, die bei einer Durchgangszone 50 angeordnet ist. Die Hülle 20 weist ein Kartenempfangsmodul 22 und eine Antenne 21 auf, um die Daten der Karte, das ist im Besonderen ein Kennzeichen, auf die übliche drahtlose Art zur Hülle zu transferieren. Als Kartenempfangsmodul 22 kann beispielsweise der Baustein EM4094 von EM Microelectronic Marin SA [6] eingesetzt werden. Für die Kommunikation zur Zugangseinheit, z.B. auf der Frequenz 868 MHz, ist ein Sende-/Empfangsmodul 23 im Sinne der Schrift EP 1 210 693 B1 [4] in der Hülle 20 enthalten. Zwischen dem Sende-/Empfangsmodul 23 und dem Kartenempfangsmodul 22 ist ein Karteninterface 24 angeordnet, das wahlweise in Software oder Hardware realisiert sein kann. Diese Ausführungsform stellt eine Funkstreckenverlängerung dar, wobei der wesentliche Unterschied zu den eingangs erwähnten Boostern darin liegt, dass die Hülle 20 durch eine weitere, in der Durchgangszone 50 angeordnete Sendeeinheit 40 im Nahfeld aktiv geschaltet wird. In der Zugangseinheit 30 erfolgt in einem Kommunikationsmodul 34 über zwei Antennen 33 eine Nachbildung der Kartenschnittstelle der Hülle 20. Das Kommunikationsmodul 34 enthält eine Sende-/Empfangseinheit 37 im Sinne der Schrift EP 1 210 693 B1 [4]. An dieser Sende-/Empfangseinheit 37 ist über eine Label Emulation 36 eine ISO 14443 Lastmodulation 35 angeschlossen. Der «eigentliche» Kartenleser 32 enthält ein Verschlüsselungsmodul 31, das in der Fachsprache oft mit «Legic security» bezeichnet wird. Diese Ausführungsform gemäss der Figur 2 hat den grossen Vorteil, dass durch das vorerwähnte Kommunikationsmodul 34 die gängigen Zutrittsgeräte - das ist im wesentlichen ein Kartenleser 32 mit einer Schnittstelleneinheit 38 zwischen Legic-Leser und einem Hintergrundzutrittssystem wie z.B. SIPORT® - weiterhin verwendet werden können. Technisch gesprochen wird durch diese Ausführungsform eine Zutrittskarte 1 emuliert, die in Tat und Wahrheit z.B. 30m bis 50m entfernt ist. Die Übertragung wenigstens eines Kennzeichens der Karte erfolgt über die bidirektionale Kommunikation 25 im Frequenzbereich von 868 MHz. Die Frequenzangabe ist hier lediglich beispielhaft, die Frequenzauswahl hat sich nach den regulatorischen Voraussetzungen in den einzelnen Ländern zu richten.

Die gilt ebenso für die Frequenz 6.78 MHz für die Aktivierung der Hülle 20.

Die Ausführungsform gemäss der Figur 3 unterscheidet sich von jener gemäss der Figur 2 durch die Anbindung in der Zugangseinheit 31. Das über die bidirektionale Kommunikation 25 übertragene Kennzeichen wird von der Label Emulation 36 direkt über ein Bussystem dem Kartenleser zugeführt. Diese Ausführungsform mit gleicher Funktionalität wie jene von Figur 2 benötigt eine geringere Anzahl von Komponenten und ist dann einzusetzen, wenn aus wettbewerbspolitischen Gründen keine technischen Beschränkungen auferlegt werden.

Bei der Ausführungsform gemäss der Figur 4 sind die wesentlichen Funktionen des Kartenlesers in die Hülle 20 integriert, mit anderen Worten: Die Funkübertragung zwischen Karte 1 und Kartenleser 32 terminiert in der Hülle, im Gegensatz zu den Ausführungsformen der Figuren 2 und 3, wo diese Terminierung abgesetzt in der Zugangseinheit 30 erfolgt. Durch die bidirektionale Kommunikation 25 ist es möglich, diese durch eine PKI-Infrastruktur 62 zu verschlüsseln. Dies ist insbesondere dann erforderlich, wenn mit dem vorgeschlagenen Verfahren zur Gewährung eines Zugangs eine besonders hohe Sicherheit erlangt werden soll. Diese Infrastruktur 62 ist in der Figur 4 nur rudimentär dargestellt, da diese selbst zum Stand der Technik gehört. In den Figuren 2 bis 4 ist die Antenne 21 zur Übertragung der Daten, insbesondere des Kennzeichens von der Karte 1 zur Hülle 20 nur prinzipiell dargestellt. Eine bevorzugte Ausführung der Antenne 21 wird nachfolgend anhand der Figur 5 erläutert.

Figur 5 zeigt ein detaillierteres Blockschaltbild einer elektronischen Hülle mit einem Kartenempfangsmodul für jene Teile, die das Aktiv-Schalten der Hülle bei Annäherung an ein elektromagnetisches Nahfeld bewirken. Für den Empfang des vorgenannten Nahfeldes im Frequenzbereich von z.B. 6.78 MHZ ist eine Ringantenne 213 vorgesehen. «Nahfeld» bedeutet, dass das H-Feld dominant ist. Das «Nahfeld» bzw. dessen räumliche Ausdehnung r ist üblicherweise definiert mit $r < {λ }^{.} 0.16 ;$
λ steht für die Wellenlänge. Innerhalb dieses Nahbereichs r nimmt die magnetische Feldstärke H mit der dritten Potenz des Abstandes vom Sender rapide ab. Damit kann ein räumlich eng begrenzter, definierter Wirkungskreis realisiert werden. Die Ringantenne 213 (entsprechend der Antenne 21 in den Figuren 2 bis 4) ist einerseits mit dem Signaldetektor 214 und andererseits mit dem Kartenempfangsmodul 22 verbunden. Bedingt durch einen sehr kleinen Abstand zwischen Karte 1 und Ringantenne 213 ergibt sich für die Funkstrecke 2 ein Kopplungsfaktor K = 1. Vorstehend ist für das Kartenempfangsmodul 22 das handelsübliche Bauelement EM4094 [6] angegeben worden. Um den Energieverbrauch der Hülle 20 zu minimieren, werden verschiedene funktionale Einheiten nur bei Bedarf und stufenweise aktiviert. Zur Erläuterung der stufenweisen Aktivierung sind diese Einheiten gestrichelt zusammengefasst und mit Buchstaben A, B, C, .. gekennzeichnet. Im Einzelnen bedeuten:
- A: Signaldetektor 214 und Taktgenerator 215 sind dauernd oder intermittierend aktiv geschaltet.
- B: ein Verstärker und das Telegrammfilter 217 werden den Signaldetektor 214 mittels dem über die Signalleitung 218 übertragenen «Aktivierung Filter» aktiv geschaltet.
- C: Ist ein über das elektromagnetische Nahfeld übertragene Telegramm (=Record auf einer höheren Schicht) für die betreffende Hülle als gültig erkannt worden, wird der Controller 271 aktiv geschaltet.
- D: Abhängig vom Ergebnis von Auswertungen durch den Con- troller wird der Zeitgeber 219 aktiviert, möglich ist auch, dass sich der Zeitgeber 219 von sich aus aktiviert, z.B. über eine sogenannte Interrupt-Auslösung.
- E: Das Kartenempfangsmodul 22 wird vom Controller 271 akti- viert.
- F, G: Die Kommunikation auf der Strecke 25 wird vom Controller (und einem ROM-residenten Programm) gesteuert, Empfangs modul 231 auf 868 MHz und Sendemodul 232 auf 868 MHz können daher bedarfsweise vom Controller 271 eingeschaltet werden.

Durch diese stufenweise Aktivierung der einzelnen Komponenten kann der Energieverbrauch signifikant verringert werden und damit die Autonomie entsprechend gesteigert werden. Dies stellt ebenfalls einen wesentlichen Unterschied zum Stand der Technik gemäss Nedap N. V. [3] dar, da die vorgeschlagenen Booster in einem Fahrzeug eingebaut sind und dementsprechend von einer Autobatterie mit Energie versorgt werden können. Empfangsmodul 231 auf 868 MHz und Sendemodul 232 auf 868 MHz sind über je einen Verstärker mit entsprechenden Antennen 211 und 212 verbunden.

Die Verbindung zwischen Controller 271 und Telegramm-Filter 217 ist u.a. deswegen bidirektional, um gewisse Einstellung des Telegramm-Filters vornehmen zu können. Ein besonderer Vorteil gemäss der vorliegenden Erfindung liegt darin, dass mit dem von einer weiteren Sendeeinheit 40 ausgebreiteten Weckfeld 42 mittels einer Modulation auf einer höheren Schicht auch Informationen übertragen werden können. Dabei sind in einem Feld eines übertragenen Records Stufen definiert, die bestimmten minimalen Empfangspegeln und damit indirekt bestimmten Abständen zwischen Hülle 20 und weiterer Sendeeinheit 40 auf 6.78 MHz entsprechen. Dafür genügen z.B. 3 Bit Länge um 8 verschiedene Stufen festzulegen; ohne Sicherungsbits gerechnet. Minimaler Empfangspegel bedeutet, dass erst bei dessen Überschreitung weitere Einheiten der Hülle aktiv geschaltet werden. Vorzugsweise kann dabei die entsprechende Stufe für eine Hülle 20 vom Prozessormodul 271 fest für eine Hülle eingestellt werden. Alternativ ist es auch möglich, dass die Einstellung dynamisch vorgenommen wird. Das heisst, die weitere Sendeeinheit 40 bestimmt den Pegel und damit die Distanz, innerhalb welcher eine Hülle 20 aktiv zu schalten ist Für die Implementierung der stufenweisen Aktivierung wird auf die Schrift WO 03/017207 [5] hingewiesen.

Zur Konfigurierung der Hülle 20 sind ferner drahtgebundene Schnittstellen 274 wie z.B. RS232 oder USB vorhanden. Ebenfalls können auf der Hülle Bedienelemente (nicht dargestellt) und ein Display 272 angeordnet werden. Der Vollständigkeit halber ist in der Figur 5 noch eine Energiequelle 273 gezeigt.

Die vorerwähnte Konfigurierung der Hülle über die drahtgebundene Schnittstelle 274 kann in nicht abschliessender Aufzählung umfassen:
- Festlegung der erlaubten Betriebsmodi, wie z.B. mit oder ohne eingeschobener Karte 1;
- Individualisierung, z.B. durch Vergabe eines areal- oder unternehmensspezifischen Kennzeichens an die Karte;
- Ablage von Schlüsseln für die Kryptologie, kann bei einer PKI-Infrastruktur entfallen;
- Personalisierung, u.a. mit PIN (Personal Identification Number) und PUK (Personal Unblocking Key);
- Festlegung des Kontextes der Bedienelemente;
- Hinweisfixtexte zur Anzeige auf dem Display;
- Software-Update für den Controller 271.

Prinzipiell ist es möglich, die bidirektionale Kommunikation 25 auf der höheren Frequenz - hier 868 MHZ - durch eine Bedienhandlung durch wenigstens ein an der Hülle 20 angeordnetes Bedienelement oder durch Einschieben der Karte 1 zu initiieren. Diese Initiierung soll anstelle des Weckens durch ein elektromagnetisches Nahfeld treten. Nachteilig gegenüber der vorgeschlagenen Lösung ist, dass insbesondere bei einer Vielzahl von Personen auf engem Raum diese bidirektionale Kommunikation 25 meist zu einem zu frühen Zeitpunkt initiiert wird und dadurch Probleme mit Kollisionen und ggf. sogar Reichweiten auftreten können.

In Figur 7 ist eine Ankopplung einer Chipkarte 1 an eine elektronische Hülle 20 mit einem Chip-Satz des Herstellers LEGIC gemäss den Angaben in der Schrift [8] gezeigt. An und für sich bildet die Verwendung von standardisierten und handelsüblichen Chipsätzen nur Vorteile. Die Ankopplung ist in einen digitalen Teil 277 und einen analogen Teil 276 gegliedert. Dazu sind im analogen Teil 276 ein Sender 278 und ein Empfänger 279 vorgesehen. Diese Standardlösung ist nachteilig, da diese Chipsätze und ihre Beschaltung mit einer Antenne 21 für Übertragungsdistanzen in der Grössenordnung von 5 bis etwa 20 cm ausgelegt sind. Dadurch ist bei einer solchen Realisierung ein zu hoher und unnötiger Energieverbrauch in der Grössenordnung einer Leistungsaufnahme von rund 2 W vorgegeben. Dies schränkt die Autonomie der vorgeschlagenen Hülle unnötig ein.

Dieser Nachteil wird behoben durch eine Beschaltung gemäss der Figur 8. Wie vorstehend erwähnt, erlaubt die unmittelbare räumliche Nähe in die Hülle 20 eingeschobener Karte 1 für die Funkstrecke 2 einen Kopplungsfaktor K ≈ 1. Dies erlaubt die in Figur 8 gezeigte Schaltung mit einer Leistungsaufnahme in der Grössenordnung von 10mW. Der Sender 278 mit der erwähnten Leistung von rund 10mW ist als Signalgenerator mit einem Innenwiderstand Rᵢ ausgeführt. Der Empfänger 279 kann als Gleichrichter ausgebildet sein. Der Decoder 280 - zum digitalen Teil 277 zugehörig, in Figur 8 nur pauschal dargestellt - ist gleich wie bei der standardmässigen Beschaltung gemäss der Figur 7 ausgeführt.

Die Wirkungsweise gemäss der Beschaltung der Figur 8 und der theoretische Hintergrund dazu sind folgende: Ein induktiv gekoppelter Transponder besteht aus einem elektronischen Datenträger, meist einem einzelnen Mikrochip, sowie einer großflächigen Spule, welche als Antenne dient. Induktiv gekoppelte Transponder werden fast ausschließlich passiv betrieben. Dies bedeutet, dass die gesamte zum Betrieb des Mikrochips notwendige Energie durch das Lesegerät zur Verfügung gestellt werden muss. Von der Antennenspule des Lesegerätes wird dazu ein hochfrequentes, elektromagnetisches Feld erzeugt, welches den Querschnitt der Spulenfläche und den Raum um die Spule durchdringt. Da die Wellenlänge der verwendeten Frequenzbereiche (13,56 MHz: 22,1 m) um ein Vielfaches größer ist als die Entfernung zwischen Leser-Antenne und Transponder, darf das elektromagnetische Feld im Abstand des Transponders zur Antenne mathematisch noch als einfaches magnetisches Wechselfeld behandelt werden. Der grösste Teil des ausgesendeten Feldes durchdringt die Antennenspule des Transponders, welcher sich in unmittelbarer Nähe zur Spule des Lesegerätes befindet. Durch Induktion wird dadurch an der Antennenspule des Transponders eine Spannung Ui erzeugt. Diese Spannung wird gleichgerichtet und dient der Energieversorgung des Datenträgers (Mikrochip). Der Antennenspule des Lesegerätes wird ein Kondensator C1 parallelgeschaltet, dessen Kapazität so gewählt wird, dass zusammen mit der Spuleninduktivität der Antennenspule ein Parallelschwingkreis gebildet wird, dessen Resonanzfrequenz der Sendefrequenz des Lesegerätes entspricht. Die Antennenspule des Transponders bildet zusammen mit dem Kondensator C1 ebenfalls einen Schwingkreis, welcher auf die Sendefrequenz des Lesegerätes abgestimmt wird. Die Anordnung der beiden Spulen kann als Transformator betrachtet werden, wobei zwischen den beiden Spulen eine sehr gute Kopplung besteht, da der Abstand gering ist. Damit wird ein sehr guter Wirkungsgrad der Leistungsübertragung zwischen der Antennenspule des Lesegerätes und dem Transponder erreicht. Die erforderliche Spannung U an der Transponderspule erreicht wird mit dem Windungszahlverhältnis eingestellt.

Die vorliegend beschriebenen Ausführungsformen der Erfindung erlauben eine vielfältige Einsatzweise, beispielsweise auch für das sogenannte Crowd-Management, wo es darum geht, grössere Menschenströme kontrolliert durch eine Durchgangszone 50 zu schleusen. Die durch die Durchgangszone 50 zu schleusenden Personen tragen eine Hülle 20 mit einer die betreffende Person identifizierende Karte 1. Dadurch ist es möglich, jene Personen wie z.B. Hooligans zu identifizieren, denen aus Sicherheitsgründen der Zutritt zu verwehren ist. Mit einer solchen Ausführungsform der Erfindung ist es auch möglich, durch eine Kamera jene Personen zu identifizieren, die keine Hülle 20 oder keine in einer Hülle 20 eingeschobene Karte 1 auf sich tragen.

Am vorstehenden Beispiel Crowd-Management können die Vorteile der Erfindung zusammenfassend nochmals aufgezeigt werden:
- (einstellbare) Nahbereichsaktivierung 42 (Short Range) bis etwa 3 - 5m;
- bidirektionale Kommunikation 25 über grössere Distanz in der Grössenordnung von bis rund 50m,
- durch den relativ hohen Durchsatz der bidirektionalen Kommunikation 25 können weit mehr Funktionen zwischen Hülle 20 und Zugangseinheit 30 realisiert werden, als mit der direkten Übertragung zwischen Karte 1 und einem herkömmlichen Kartenleser, beispielsweise ist dadurch eine Sicherung nach dem PKI-Verfahren implementierbar. Ebenso können mit der bidirektionalen Kommunikation 25 Antikollisionsalgorithmen implementiert werden, die von der Hülle 20 aus auftretende Kollisionen behandeln, wie beispielsweise, dass in der Hülle vor Aussendung einer Nachricht detektiert wird, ob das Medium frei ist, dazu wird auf das Dokument WO 01/84472 A1 [7] verwiesen.

Die mit der klassischen Technik verbundenen Funktionen eines Kartenlesers können durch die vorliegend offenbarten Ausführungsformen der Erfindung frei auf die Hülle 20 und die Zugangseinheit 60 verteilt werden und erlauben somit eine sehr flexible Anpassung an verschiedenste Anwendungen.

Die gängigen Karten gemäss ISO/IEC 14443 [1] und ISO/IEC 15693 [2] weisen keine Kontaktschnittstelle auf. Es sind jedoch auch Ausführungsformen der vorliegenden Erfindung mit der Hülle möglich, bei denen die Energieversorgung/Aktivierung der Karte 1 anstelle eines elektromagnetischen Feldes - abgestrahlt über die Ringantenne 213 - durch eine galvanische Kontaktschnittstelle erfolgt. Die Übertragung des kartenresidenten Kennzeichens erfolgt dabei immer noch nach den einschlägigen Standards [1] und [2].

Bei einzelnen Kartensystemen ist vorgegeben, dass nur vorgängig registrierte Karten «gelesen» werden können. In einer weiteren Ausführungsform der vorliegenden Erfindung gemäss der Figur 2 kann vorgesehen werden, dass durch die bidirektionale Kommunikation 25 ein noch nicht registriertes Kennzeichen zur Zugangseinheit 30 übermittelt wird und unter Umgehung der Kartenemulation dem Managementsystem 60 zugeführt wird und von dort rückwärts zum Kartenleser 32 in der Zugangseinheit 30. Eine solche Registrierung hat sich nach den Anforderungen der konkreten Anwendung zu richten.

Nachfolgend wird noch eine weitere Ausführungsform des erfindungsgemässen Verfahrens beschrieben. Vorstehend wurde angegeben, dass die Hülle 20 mit einer Anzeige 272 und mit Bedienelementen versehen sein kann. Mit der bidirektionalen Kommunikation auf der höheren Frequenz, z.B. auf 868 MHz, können in einer der Durchgangszone 50 zugeordneten Zone gezielt Informationen auf die Hüllen 20 übermittelt werden, da deren Eintritt und damit deren Vorhandensein in dieser Zone durch die vorliegende Erfindung festgestellt wird. Auf diese Weise kann ein Notruf und eine Information von Personen, das sind Personen die eine solche Hülle auf sich tragen initiiert werden. Die so einer Zone als zugehörig registrierten Personen können am schnellsten vor Ort Hilfe leisten. Die ausgesendete Information an diese Personen beinhaltet beispielsweise den Namen derjenigen Person, die den Notruf ausgelöst hat und Informationen über den aktuellen Aufenthaltsort dieser Person. Das Auslösen des Notrufs kann mittels der Kartenhülle erfolgen durch Drücken eines Bedienelementes oder es ist auch eine zentrales Auslösen am Managementsystem 60 möglich. Damit ein solcher Notruf von der betreffenden Person wahrgenommen werden kann, kann die Hülle 20 zusätzlich zum Anzeigeelement 272 um ein akustisches und/oder taktiles (z.B. durch Vibration) Anzeigeelement erweitert werden.

Die auf die Hülle 20 in einer Meldung zu übermittelnden und am Anzeigeelement 272 wiederzugebenden Informationen können beispielsweise beinhalten:
- Koordinaten, Gebäudeabschnitt, Zimmer, da der Aufenthaltsort der Hülle 20 bekannt ist, je nach Granularität, d.h. wie granular das erfindungsgemässe Verfahren auf einem Areal implementiert ist;
- auslösende Person, dabei kann auf die Daten in der Smartcard zurückgegriffen werden;
- Je nach Interaktion der den Notruf auslösenden Person Art und/oder Dringlichkeit des Notrufes.

Mit dieser Verfahrenserweiterung für die Hülle 20 und die darin enthaltene und mit der Hülle gekoppelte Karte 1 kann eine aufwändige, teure Zusatzausrüstung vermieden werden. Solche Zusatzausrüstungen und Zusatzdienste sind beispielsweise ein Pager oder ein in ein so genanntes Corporate Mobile Network CMN einzubindendes Mobiltelefon. Die hier vorgestellte Lösung funktioniert innerhalb des normalen Zutrittskontrollsystems und mit der normalen Chip-Card 1, auch Mitarbeiter-Badge genannt.

In dieser Schrift wurde teilweise auf das Kartensystem Legic Bezug genommen. Die Erfindung ist jedoch auch mit anderen Kartensystemen wie z.B. Mifare realisierbar und insbesondere wie in der Figur 8 gezeigt mit wesentlichen Vereinfachungen, wenn auf die standardmässig vorgesehenen Chipsätze verzichtet wird.

### Liste der verwendeten Bezugszeichen und Abkürzungen

- 1: Karte, Chip-Card, Proximitiy-Card, Vinicinity-Card
- 2: Funkstrecke Karte - Kartenleser
- 20: Hülle, elektronisches tragbares Gerät; engl. «long range communication pouch»; LRCP
- 21: Antenne
- 211: Empfangsantenne 868 MHz
- 212: Sendeantenne 868 MHz
- 213: Empfangsantenne 6.78 MHz und 13.56 MHz, Ringantenne
- 214: Signaldetektor, signal detect
- 215: Taktgenerator, duty cycle
- 216: Operationsverstärker
- 217: Telegramm-Filter
- 218: Signalleitung Aktivierung Filter
- 219: Zeitgeber, Timer
- 22: Kartenempfangsmodul, z.B. EM4094
- 23: Sende/Empfangsmodul in der Hülle; auf z.B. 868 MHz
- 231: Empfangsmodul auf 868 MHz
- 232: Sendemodul auf 868 MHz
- 24: ISO 14443 Interface
- 25: bidirektionale Kommunikation zwischen Sende-/Empfangs- modul und Sende-/Empfangseinheit
- 26: Clips, Befestigungselement
- 27: Öffnung zum Einschub einer Karte; Halterung zur Befestigung einer Karte an der Hülle
- 271: Controller; Mikroprozessor
- 272: Anzeige, Display
- 273: Energiequelle, Batterie
- 274: Drahtgebundene Schnittstellen, z.B. RS232, USB,
- 275: Speicher; EEPROM-Speicher
- 276: Digitaler Teil
- 277: Analoger Teil
- 278: Sender
- 279: Empfänger
- 280: Decoder
- 30: Zugangseinheit; engl. «Access point»
- 31: Verschlüsselungsmodul; z.B. Legic Security
- 32: Karten Leser, Legic Leser
- 33: Antenne
- 34: Kommunikationsmodul engl. «long range communication interface module»
- 35: ISO 14443 Lastmodulation, Lastmodulationseinheit
- 36: Label Emulation
- 37: Sende-/Empfangseinheit, erste Sende-/Empfangseinheit auf z.B. 868 MHz
- 38: Schnittstelleneinheit, z.B. Schnittstelleneinheit Legic-Leser - Zutrittssystem, z.B. SIPORT
- 40: weitere Sendeeinheit, z.B. auf 6.78MHz
- 41: Lichtschranke, engl. «light barrier»
- 42: elektromagnetisches Feld, Weckfeld von einer weiteren Sendeeinheit 40
- 50: Durchgangszone, auch Durchgangsbereich genannt
- 51: Säule, mit oder ohne weitere Sendeeinheit
- 60: Rechnersystem, Managementsystem zur Auswertung der Kennzeichen und zur Generierung eines Freigabesignals
- 61: Schnittstelleneinheit
- 62: PKI Krypotologie; Verschlüsselungseinheit
- L-A µC: LEGIC advant microcontroller
- L-A RF: LEGIC advant RF chip

### Liste der verwendeten Akronyme

- EEPROM: Electrically erasable programmable read-only memory
- LRCIM: long range communication interface module
- LRCP: long range communication pouch
- PCD: Proximity Coupling Device; gemäss ISO 14443
- PICC: Proximity Cards; gemäss ISO 14443
- PIN: Personal Identification Number
- PKI: Public Key Infrastructure
- PUK: Personal Unblockig Key
- USB: Universal Serial Bus

### Literaturliste

- [1]: ISO/IEC 14443-1
«Identification cards - Contactless integrated circuit(s) cards - Proximity cards»- Part 1:
Physical characteristics
ISO/IEC 14443-2
«Identification cards - Contactless integrated circuit(s) cards - Proximity cards»- Part 2:
Radio frequency power and signal interface
- [2]: ISO/IEC 15693-1
«Identification cards - Contactless integrated circuit(s) cards - Vicinity cards»-
Part 1:
Physical characteristics
ISO/IEC 15693-2
«Identification cards - Contactless integrated circuit(s) cards - Vicinity cards»-
Part 2:
Air interface and initialization
ISO/IEC 15693-2
«Identification cards - Contactless integrated circuit(s) cards - Vicinity cards»-
Part 3:
Anticollision and transmission protocol
- [3]: Nedap N. V.
NL - 7140 AC Groenlo
- [4]: EP 1 210 693 B1 «Verfahren und System zur Registrierung von Billetten» Siemens VDO Automotive AG, CH - 8212 Neuhausen am Rheinfall
- [5]: WO 03/017207 «Verfahren und Schaltungsanordnung zur Wecktelegramm- Erkennung und -Selektion» Siemens Transit Telematic Systems AG, CH - 8212 Neuhausen am Rheinfall
- [6]: «Analog Front End Integrated Circuit for 13.56 MHz RFID Base Station»; EM4094 www.emmocroelectronic.com
- [7]: WO 01/84472 A1 «Verfahren zum Kollisionsmanagement für ein drahtloses Erfassungssystem» Siemens Transit Telematic Systems AG, CH - 8212 Neuhausen am Rheinfall
- [8]: Legic White Paper Legic's approach to smard Card Security [01.2005V2] www.legic.com
- [9]: EP 0 575 013 A1 «System for the contactless exchange of data, and responder for use in such a system» N.V.Nederlandsche Apparatenfabriek NEDAP, NL - 7141 DE Groenlo (NL)

## Patentansprüche

1. Verfahren zur Gewährung des Zutritts zu einer Zone mit einer elektronischen, wenigstens ein Kennzeichen enthaltender-Karte (1) wobei
- die Karte (1) in eine tragbare Hülle (20) eingeschoben ist, die ein Kartenempfangsmodul (22) aufweist, so dass das Kennzeichen drahtlos (2) von der Karte (1) zum mit einem Sende-/Empfangsmodul (23) verbundenen Kartenempfangsmodul (22) übermittelt wird;
- an einem Durchgangsbereich (50) zur Zone eine Zugangseinheit (30) angeordnet ist, die eine Sende-/Empfangseinheit (37) enthält für die Kommunikation mit dem Sende-/Empfangsmodul (23) der Hülle (20) und wobei das von der Karte (1) übermittelte Kennzeichen zür Sende-/Empfangseinheit (37) übermittelt wird,
- bei Übereinstimmung des von der Sende-/Empfangseinheit (37) empfangenen Kennzeichens mit einem gespeicherten Kennzeichen ein Freigabesignal zur Gewährung des Zutritts erzeugt wird;
**gekennzeichnet durch die Verfahrensschritte**
(i) bei Annäherung der Hülle (20) an eine weitere am Durchgangsbereich (50) angeordnete Sendeeinheit (40) wird die Hülle (20) **durch** ein von dieser weiteren Sendeeinheit (40) erzeugten elektromagnetischen Feldes (42) aktiv geschaltet, wobei ein in der Hülle (20) befindlicher Signaldetektor (214) für das elektromagnetische Feld (42) empfangsbereit ist, und mit dem elektromagnetischen Feld (42) eine Information übertragen wird, die einen bestimmten minimalen Empfangspegel definiert, der erforderlich ist, um die Hülle (20) aktiv zu schalten.
(ii) **durch** das aktiv schalten wird eine bidirektionale Kommunikation (25) zwischen der ersten Sende-/Empfangseinheit (37) und dem Sende-/Empfangsmodul (23) der Hülle (20) initiiert.

2. Verfahren nach Anspruch 1,
**dadurch gekennzeichnet, dass**
die Frequenz des elektromagnetischen Feldes (42) so gewählt ist, dass dieses als Nahfeld ausgeprägt ist.

3. Verfahren nach Anspruch 1 oder 2,
**dadurch gekennzeichnet, dass**
die elektronischen Komponenten (217, 271, 219, ..) der Hülle (20) abhängig von mit dem elektromagnetischen Feld (42) übertragenen weiteren Information im Verfahrensschritt (ii) stufenweise aktiviert werden .

4. Verfahren nach einem der Ansprüche 1 bis 3,
**dadurch gekennzeichnet, dass**
in der Hülle eine Ringantenne (213) angeordnet ist, die sowohl für den Empfang des elektromagnetischen Feldes (42) von der weiteren Sendeeinheit (40) als auch für die Übermittlung des Kennzeichens von der Karte (1) zum Kartenempfangsmodul (22) vorgesehen ist.

5. Verfahren nach einem der Ansprüche 1 bis 4,
**dadurch gekennzeichnet, dass**
mit der bidirektionalen Kommunikation (25) zusätzlich ein Kennzeichen der Hülle (20) an die Sende-/Empfangseinheit (37) übermittelt wird und dass für die Erzeugung des Freigabesignals auch das Kennzeichen der Hülle (20) mit einem weiteren gespeicherten Kennzeichen erforderlich ist.

6. Verfahren nach einem der Ansprüche 1 bis 5,
**dadurch gekennzeichnet, dass**
die Sende-/Empfangseinheit (37) in der Zugangseinheit (30) mit einer Karten-Lastmodulationseinheit (35) verbunden ist, die die in der Hülle (20) befindliche Karte (1) emuliert, so dass in der Zugangseinheit (30) ein der Karte (1) entsprechender Kartenleser (32) zum Anschluss an ein Rechnersystem (60) zur Generierung des Freigabesignals anschliessbar ist.

7. Verfahren nach einem der Ansprüche 1 bis 6,
**dadurch gekennzeichnet, dass**
die Sende-/Empfangseinheit (37) in der Zugangseinheit (30) drahtgebunden mit einem der Karte (1) entsprechenden Kartenleser (32) verbunden ist zum Anschluss an ein Rechnersystem (60) zur Generierung des Freigabesignals.

8. Verfahren nach einem der Ansprüche 1 bis 7,
**dadurch gekennzeichnet, dass**
die drahtlose Übermittlung (2) von der Karte (1) zum Kartenempfangsmodul (22) in der Hülle (20) terminiert und dass mit der bidirektionalen Kommunikation (25) Verschlüsselungsinformation nach dem PKI-Verfahren übermittelt wird.

9. Verfahren nach einem der Ansprüche 1 bis 8,
**dadurch gekennzeichnet, dass**
über die bidirektionale Kommunikation eine Meldung von der der ersten Sende-/Empfangseinheit (37) an das Sende/Empfangsmodul (23) übermittelt wird, deren Inhalt an einem auf der Hülle (20) befindlichen Anzeigeelement (272) dargestellt wird.

10. Verfahren nach Anspruch 9,
**dadurch gekennzeichnet, dass**
die Meldung
- aufgrund einer Betätigung eines auf einer weiteren Hülle (20) befindlichen Bedienelementes und/oder
- aufgrund einer Interaktion am Rechnersystem (60) von der der ersten Sende-/Empfangseinheit (37) ausgesandt wird.

## Claims

1. A method for granting access to a zone by means of an electronic card (1) containing at least one identification code, with
- the card (1) being inserted into a portable sleeve (20) which features a card receiving module (22) so that the identification code is transferred wirelessly (2) from the card (1) to the card receiving module (22) connected to a transceiver module (23);
- an access unit (30) is arranged in a transit area (50) to the zone which contains a transceiver unit (37) for communication with the transceiver module (23) of the sleeve (20) and with the identification code transferred from the card (1) being transferred to the transceiver unit (37),
- if the identification code received by the transceiver unit (37) matches a stored identification code, a release signal is generated for granting access;
**characterised by the method steps**
(i) when the sleeve (20) approaches a further transmit unit (40) arranged in the transit area (50) the sleeve (20) will be switched to active by an electromagnetic field (42) created by this further transmit unit (40), with a signal detector (214) located in the sleeve (20) being ready to receive the electromagnetic field (42) and with information being transmitted by the electromagnetic field (42) which defines a specific minimum receive level which is necessary to switch the sleeve (20) to active.
(ii) switching the sleeve to active initiates a bidirectional communication (25) between the first transceiver unit (37) and the transceiver module (23) of the sleeve (20) .

2. Method according to claim 1,
**characterised in that**
the frequency of the electromagnetic field (42) is selected so that said field is **characterised** as a near field.

3. Method according to claim 1 or 2,
**characterised in that**
the electronic components (217, 271, 219, ..) of the sleeve (20) are activated in stages in method step (ii) as a function of further information transmitted with the electromagnetic field (42).

4. Method according to one of claims 1 to 3,
**characterised in that**
a ring antenna (213) is arranged in the sleeve which is designed both to receive the electromagnetic field (42) from the further transmit unit (40) and also for the transfer of the identification code from the card (1) to the card receiving module (22).

5. Method according to one of claims 1 to 4,
**characterised in that**
an identification code of the sleeve (20) is also sent with the bidirectional communication (25) to the transceiver unit (37) and that for the creation of the release signal the identification code of the sleeve (20) with a further stored code is required.

6. Method according to one of claims 1 to 5,
**characterised in that**
the transceiver unit (37) in the access unit (30) is connected to a card load modulation unit (35) which emulates the card (1) located in the sleeve (20) so that in the access unit (30) a card reader (32) corresponding to the card (1) is able to be connected to a computer system (60) for generating the release signal.

7. The method according to one of claims 1 to 6,
**characterised in that**
the transceiver unit (37) in the access unit (30) has a wired connection to a card reader (32) corresponding to the card (1) for connection to a computer system (60) to generate the release signal.

8. The method according to one of claims 1 to 7,
**characterised in that**
wireless transfer (2) from the card (1) to the card receiving module (22) in the sleeve (20) is terminated and that encryption information in accordance with the PKI method is transferred with the bidirectional communication (25).

9. The method according to one of claims 1 to 8,
**characterised in that**
a message, of which the content is displayed on a display element (272) located on the sleeve (20), is transferred via the bidirectional communication from the first transceiver unit (37) to the transceiver module (23).

10. Method according to claim 9,
**characterised in that**
the message is sent out from the first transceiver unit (37
- as a result of actuating a control element located on a further sleeve (20) and/or
- as a result of an interaction at the computer system (60).

## Revendications

1. Procédé pour donner l'accès à une zone par une carte ( 1 ) électronique comportant au moins une caractéristique, dans lequel
- la carte ( 1 ) est insérée dans une enveloppe ( 20 ) portative, qui a un module ( 22 ) de réception de carte, de sorte que la caractéristique soit transmise sans fil ( 2 ) de la carte ( 1 ) à un module ( 22 ) de réception de carte relié à un module ( 23 ) d'émission/réception ;
- sur une région ( 50 ) de passage vers la zone est disposée une unité ( 30 ) d'accès, qui comporte une unité ( 37 ) d'émission/réception pour la communication avec le module ( 23 ) d'émission/réception de l'enveloppe ( 20 ) et la caractéristique transmise par la carte ( 1 ) étant transmise à l'unité ( 37 ) d"émission/réception ;
- lorsque que la caractéristique reçue par l'unité ( 37 ) d'émission/réception coïncide avec une caractéristique mémorisée, il est prévu un signal de libération pour donner l'accès ;
**caractérisé par** les stades du procédé
( i ) lorsque l'enveloppe ( 20 ) s'approche d'une autre unité ( 40 ) d'émission disposée dans la région ( 50 ) de passage, l'enveloppe ( 20 ) est mise en activité par un champ ( 42 ) électromagnétique produit par cette autre unité ( 40 ) d'émission, un détecteur ( 214 ) de signal se trouvant dans l'enveloppe ( 20 ) étant prêt à recevoir le champ ( 42 ) électromagnétique et il est transmis par le champ ( 42 ) électromagnétique une information qui définit un certain niveau minimum de réception nécessaire pour mettre l'enveloppe ( 20 ) en activité.
( ii ) par la mise en activité, une communication ( 25 ) bidirectionnelle entre la première unité ( 37 ) d'émission/réception et le module ( 23 ) d'émission/réception de l'enveloppe ( 20 ) est lancée.

2. Procédé suivant la revendication 1,
**caractérisé en ce que**
l'on choisit la fréquence du champ ( 42 ) électromagnétique, de manière à ce que celui-ci soit **caractérisé** comme champ proche.

3. Procédé suivant la revendication 1 ou 2,
**caractérisé en ce que**
l'on active, palier par palier, dans le stade ( ii ) du procédé, les composants ( 217, 271, 219, .. ) électroniques de l'enveloppe ( 20 ) en fonction d'autres informations transmises par le champ ( 42 ) électromagnétique.

4. Procédé suivant l'une des revendications 1 à 3,
**caractérisé en ce que**
dans l'enveloppe est disposée une antenne ( 213 ) à anneau, qui est prévue tant pour la réception du champ ( 42 ) électromagnétique par l'autre unité ( 40 ) d'émission, qu'également pour la transmission de la caractéristique de la carte ( 1 ) au module ( 22 ) de réception de carte.

5. Procédé suivant l'une des revendications 1 à 4,
**caractérisé en ce que**
par la communication ( 25 ) bidirectionnelle, une caractéristique de l'enveloppe ( 20 ) est transmise supplémentairement à l'unité ( 37 ) d'émission/réception et **en ce que**, pour la production du signal de libération, la caractéristique de l'enveloppe ( 20 ), avec une autre caractéristique mémorisée, est nécessaire aussi.

6. Procédé suivant l'une des revendications 1 à 4,
**caractérisé en ce que**
l'unité d'émission/réception, dans l'unité ( 30 ) d'accès, est reliée à l'unité ( 35 ) de modulation de charge de la carte, qui émule la carte ( 1 ) se trouvant dans l'enveloppe ( 20 ), de sorte que, dans l'unité ( 30 ) d'accès, un lecteur ( 32 ) de carte correspondant à la carte ( 1 ) peut être raccordé pour le raccordement à un système ( 60 ) informatique pour la production du signal de libération.

7. Procédé suivant l'une des revendications 1 à 6,
**caractérisé en ce que**
l'unité d'émission/réception, dans l'unité ( 30 ) d'accès, est reliée par fil à un lecteur ( 32 ) de carte correspondant à la carte ( 1 ) pour le raccordement à un système ( 60 ) informatique pour la production du signal de libération.

8. Procédé suivant l'une des revendications 1 à 7,
**caractérisé en ce que**
la transmission ( 2 ) sans fil de la carte au module ( 22 ) de réception se termine dans l'enveloppe ( 20 ) et **en ce que**, par la communication ( 25 ) bidirectionnelle, une information de chiffrement est transmise par le procédé PKI.

9. Procédé suivant l'une des revendications 1 à 8,
**caractérisé en ce que**
par la communication bidirectionnelle, un message est transmis de la première unité ( 37 ) d'émission/réception au module ( 23 ) d'émission/réception, message dont le contenu est représenté sur un élément ( 272 ) d'indication se trouvant sur l'enveloppe ( 20 ).

10. Procédé suivant la revendication 9,
**caractérisé en ce que**
le message est envoyé
- sur la base d'un actionnement d'un élément de service se trouvant sur une autre enveloppe ( 20 ) et/ou
- sur la base d'une interaction du système ( 60 ) informatique avec la première unité ( 37 ) d'émission/réception.
